# EUROPÄISCHE PATENTSCHRIFT

(11) **EP 0 081 618 B1**
(45) Veröffentlichungstag und Bekanntmachung des Hinweises auf die Patenterteilung: **30.10.1985**
(21) Anmeldenummer: 81890205.8
(22) Anmeldetag: 18.12.1981
(51) Int. Cl.: B21F 27/10, B21F 27/20

(54) **Verfahren zum Herstellen eines aus parallel verlaufenden Längsbewehrungsstäben und entlang diesen verteilten Querstäben bestehenden Bewehrungselementes**
Method of producing a reinforcing element of parallel longitudinal rods and transverse rods, spaced along the longitudinal ones
Procédé de fabrication d'un élément d'armature composé de barres longitudinales disposées parallèlement l'une à l'autre et de barres transversales espacées le long des barres longitudinales

(43) Veröffentlichungstag der Anmeldung: 22.06.1983
(73) Patentinhaber: BUCHER, Franz, A-6020 Innsbrück (AT)
(72) Erfinder: BUCHER, Franz, A-6020 Innsbrück (AT)
(74) Vertreter: Torggler, Paul, Dr.

## Beschreibung

Die Erfindung betrifft ein Verfahren zum Herstellen eines aus parallel verlaufenden Längsbewehrungsstäben und entlang diesen verteilten Querstäben bestehenden Bewehrungselementes, in das zur Anpassung des Gesamtquerschnittes der Längsbewehrung an den Momentenverlauf eines vorwiegend auf Biegung beanspruchten Stahlbetonbauteiles mindestens ein Zusatzstab parallel zu den Längsbewehrungsstäben eingeschweißt ist, wobei Querdrähte und von Haspeln abgezogene Längsbewehrungsdrähte einer automatischen Fertigungsanlage zugeführt und in dieser in regelmäßigen Arbeitstakten kontinuierlich verschweißt werden, wobei weiters mindestens ein zusätzlicher Bewehrungsdraht ebenfalls von einer Haspel abgezogen und als Zusatzstab in momentendeckender Lage und Länge eingeschweißt wird, worauf das Bewehrungselement abgeschnitten wird.

Ein derartiges Verfahren ist beispielsweise der DE-A1-2613579 zu entnehmen. Nach diesem Verfahren werden die zusätzlichen Bewehrungsdrähte von Haspeln abgezogen, in die vorberechnete, auf den Momentenverlauf abgestimmte Länge geschnitten und in der momentendeckenden Lage in das entstehende Bewehrungsgebilde angeschweißt. Hiefür ist eine gesondert steuerbare Vorschub- und Schneideeinrichtung vorgesehen. Es ergeben sich hieraus insoferne Probleme, als die vor der Verschweißung zu Zusatzstäben geschnittenen Bewehrungsdrähte nach dem Abschneiden zur Manipulation einer Führung bedürfen, die einen störungsanfälligen Bauteil der Fertigungsanlage darstellt. Eine zwanglose Eingliederung in den Fertigungsablauf, die das vorherige Abschneiden unnötig machen würde, könnte nur dann erfolgen, wenn die Enden des Zusatzstabes jeweils um den halben Abstand zwischen den Querstäben vorständen, und die Länge daher einem ganzzahligen Vielfachen des Querabstandes entspräche. Bei großem Querstababstand bedeutet dies unnötigen Drahtverbrauch und zusätzlich verbiegen sich die freistehenden Enden leicht beim Transport und bei der Lagerung.

Die Erfindung hat sich nun die Aufgabe gestellt, das Verfahren der eingangs genannten Art dahingehend zu verfeinern, daß die zusätzlichen Bewehrungsdrähte trotz ihrer vom Momentenverlauf bestimmten Länge und Anordnung ungeschnitten in den taktweisen kontinuierlichen Arbeitsablauf eingegliedert werden können, wobei an jedem Ende des entstehenden Zusatzstabes eine Schweißstelle gegeben ist.

Erfindungsgemäß wird dies dadurch erreicht, daß jeder zusätzliche Bewehrungsdraht, dessen Vorschubweg während seiner Verschweißung dem in jedem Arbeitstakt gleichen Vorschubweg der Längsbewehrungsdrähte gleichgesetzt wird, hinter der momentenbedingt letzten Schwei-βstelle geschnitten und damit der Vorschub unterbrochen wird, worauf der zusätzliche Bewehrungsdraht während der bis zur nächsten Verschweißung folgenden Arbeitstakte immer dann, wenn seine momentenbedingte oder verschweißungsbedingte Länge größer als ein ganzzahliges Vielfaches des Vorschubweges ist, von einer gesondert steuerbaren Vorschubeinrichtung um den Differenzbetrag verschoben wird.

Jeder zusätzliche Bewehrungsstab kann entsprechend dem bekannten Stand der Technik mit den Querdrähten verschweißt sein. Der Abstand zwischen zwei Querdrähten entspricht einem ganzzahligen Vielfachen des Vorschubweges pro Takt, vorzugsweise dem einfachen Vorschubweg. Es ist daher in diesem Falle die verschweißungsbedingte Länge des Zusatzstabes häufig etwas größer als die momentenbedingte Länge und immer größer als ein ganzzahliges Vielfaches des Vorschubweges. Daraus ergibt sich die Notwendigkeit, den zusätzlichen Bewehrungsdraht während seiner Ruhezeit um die Summe der beiden verschweißungsbedingten Überstände vorzuschieben, damit das nach dem Abschneiden hinter einem Querdraht liegende Ende des Bewehrungsdrahtes zu Beginn der nächsten Verschweißungsphase vor einem Querdraht liegt. Das Ausmaß des gesonderten, außertaktigen Vorschubs beträgt die Summe der beiden verschweißungsbedingten Überstände.

Insbesondere dann, wenn in den Bewehrungselementen ein sehr großer Querstababstand gegeben ist, und daher die verschweißungsbedingte Länge wesentlich über der momentenbedingten Länge liegen würde, ist es aus Einsparungsgründen vorteilhaft, die zusätzlichen Bewehrungsdrähte unmittelbar mit den Längsbewehrungsdrähten zu verschweißen, beispielsweise nach den in der WO-OS 8001818 beschriebenen Verfahren des Anmelders.

In diesem Falle muß jeder Zusatzstab ausschließlich die momentenbedingte Länge aufweisen, sodaß seine Enden beliebig gelegen sein können. Um nun die am Ende erforderliche Verschweißung auch dann innerhalb des regelmäßigen, kontinuierlichen Arbeitstaktes der Fertigungsanlage durchführen zu können, ist zumindest ein verschiebbares Schweißelektrodenpaar vorzusehen, das mit der gesondert steuerbaren Vorschubeinrichtung koordiniert wird, und in der Ruhephase des zusätzlichen Bewehrungsdrahtes in die jeweilige Endlage verschoben wird. Das Schweißelektrodenpaar verschweißt den zusätzlichen Bewehrungsdraht im Takt der Fertigungsanlage, wobei jedoch zwischen der ersten und der letzten Verschweißung eine Rückverschiebung des Elektrodenpaares um den Differenzbetrag erfolgt, damit die letzte Schweißstelle am Ende des Zusatzstabes liegt.

Eine bevorzugte Ausführung sieht dabei vor, daß der zusätzliche Bewehrungsdraht mittels zweier Schweißelektrodenpaare angeschweißt wird, von denen das vordere Schweißelektrodenpaar um einen ersten Teil des Differenzbetrages in die Lage des vorderen Endes, und das hintere Schweißelektrodenpaar um den verbleibenden Teil des Differenzbetrages nach hinten verschoben wird, wobei die Verschweißung etwa bis zur Mitte der momentenbedingten Länge des Zusatzstabes vom vorderen und die übrigen Verschweißungen vom hinteren Schweißelektrodenpaar durchgeführt werden.

Da die Zusatzstäbe in einem Großteil der benötigten Bewehrungselemente im gleichen Abstand von den zu den Querstäben parallelen Seiten enden, sind die beiden Teile des Differenzbetrages gleich groß, sodaß die Verschiebebewegung gekoppelt werden kann. Das vordere Elektrodenpaar bewegt sich um den halben Differenzbetrag nach vorne und verschiebt über die Koppelung das hintere Elektrodenpaar, das vorzugsweise um den Vorschubweg pro Arbeitstakt vom vorderen Elektrodenpaar beabstandet ist um den halben Differenzbetrag zurück. Auf diese Weise wird eine symmetrische Schwei-Bstellenverteilung am Zusatzstab erzielt, wobei der einzige größere Schweißstellenabstand in der Mitte des Zusatzstabes aufscheint in der die geringste Kraftüberleitungsbeanspruchung aufzunehmen ist.

Der gesondert steuerbare Vorschub des zusätzlichen Bewehrungsdrahtes erfolgt vorzugsweise in derselben Geschwindigkeit wie der regelmäßige Vorschub während eines Arbeitstaktes, sodaß er vor dem Ende des Arbeitstaktes bereits abgeschlossen ist. Es kann grundsätzlich jeder Arbeitstakt während der Ruhepause des Bewehrungsdrahtes für den Sondervorschub ausgesucht werden, es hat sich jedoch gezeigt, daß der letzte Arbeitstakt der Ruhepause der günstigste ist.

Weiters ist es ebenso möglich, die Geschwindigkeit des Sondervorschubs geringer zu halten, sodaß ein voller Arbeitstakt für die Verschiebung um den Differenzbetrag verwendet wird. Der Differenzbetrag entspricht bei allen bisherigen Ausführungen jenem Betrag zwischen der momenten- bzw. verschweißungsbedingten Länge und dem kleineren ganzzahligen Vielfachen des regelmäßigen Vorschubweges. Es ist jedoch auch denkbar, den zusätzlichen Bewehrungsdraht zurückzuziehen, wobei der Verschiebeweg in diesem Fall der Differenzbetrag zwischen der Länge der Zusatzstabes und dem größeren ganzzahligen Vielfachen des regelmäßigen Vorschubweges ist.

Die herzustellenden Bewehrungselemente können beliebiger Art sein, d. h. Gitterträger mit bügelartigen Querstäben bzw. Bügelschlangen, Bewehrungsmatten oder aber mattenartige Bewehrungselemente, in die ein Gitterträger integriert ist, wobei die Zusatzstäbe vorzugsweise die Untergurtstäbe des integrierten Trägers verstärken. Durch entsprechende Steuerung mit elektronischer Datenverarbeitung ist es ohne Schwierigkeiten möglich, die Bewehrungselemente in verschiedenen Längen momentengerecht herzustellen, da nur der Sondervorschub und die Schneideeinrichtung für den zusätzlichen Bewehrungsdraht, sowie die Schneideeinrichtung zur Abtrennung der fertigen Elemente an die jeweilige Situation anzupassen sind.

Nachstehend wird ein Ausführungsbeispiel der Erfindung anhand der Figuren der beiliegenden Zeichnungen näher beschrieben, ohne darauf beschränkt zu sein.

Es zeigen :
Figur 1 einen auf Biegung beanspruchten und auf zwei Endauflagern liegenden Stahlbetonbauteil mit einem schematisch eingezeichneten und auf die für das Verständnis notwendigen Teile beschränkten Bewehrungselement mit dem Momentenverlauf,
Figur 2 einen Endabschnitt eines hergestellten Gitterträgers,
Figur 3 eine Draufsicht auf eine hergestellte Bewehrungsmatte, und
Figur 4 eine schematische Darstellung des Herstellungsvorganges.

Ein durch Auflager B gestützter Stahlbetonbauteil A nach Fig. 1 weist ein der Anschaulichkeit halber nur schematisch und in Draufsicht dargestelltes Bewehrungselement 10 mit Bewehrungsstäben 11, 13 auf, die in der Zugzone des Stahlbetonbauteiles A angeordnet sind.

Die Zusatzstäbe 13 sind dabei entsprechend den gegen die Auflager B abnehmenden Momenten M in der Länge abgemindert, sodaß Bewehrungsstahl eingespart wird. Um auf Endverankerungsmittel verzichten zu können, werden die auf die kürzeren Zusatzstäbe 13 einwirkenden Kräfte jeweils vollständig in den nächstlängeren Zusatzstab 13 bzw. den Längsbewehrungsstab 11, eingeleitet.

Ein der schematischen Darstellung nach Fig. 1 entsprechendes Bewehrungselement 10 in Form eines Gitterträgers ist in Fig. 2 dargestellt. Er weist einen durch einen Längsbewehrungsstab 11 gebildeten Obergurt, einen durch zwei Längsbewehrungsstäbe 11 gebildeten Untergurt und eine Reihe von diese verbindenden Querstäbe 12 auf, die durch Bügelschlangen gebildet sind. Die Untergurtbewehrung weist weiters neben jedem über die gesamte Länge durchgehenden Längsbewehrungsstab 11 einen kürzeren Zusatzstab 13 auf. Dabei sind die Länge und die Anordnung jedes Zusatzstabes 13 so gewählt, daß eine dem Momentenverlauf angepaßte Untergurtbewehrung gebildet wird. Jeder Zusatzstab 13 endet mit einem verschweißungsbedingten Überstand an einem Querstab 12.

Ein weiteres Beispiel für ein Bewehrungselement 10, dessen Bewehrungsstäbe in Anpassung an einen Momentenverlauf abgelängt sind, zeigt Fig. 3, in der eine Bewehrungsmatte dargestellt ist. Zwei Längsbewehrungsstäbe 11 sind durch kürzere Zusatzstäbe 13 verstärkt, die unmittelbar mit den Längsbewehrungsstäben 11 verschweißt sind. Jedes Ende eines Zusatzstabes 13 fällt nicht mit einem Querstab 12 der Matte zusammen, sodaß die Zusatzstäbe 13 nach dieser Ausführung ausschließlich die momentenbedingte Länge aufweisen.

Die Herstellung derartiger Bewehrungselemente 10 in einer automatischen Fertigungsanlage wird nun anhand der Fig. 4 im einzelnen erläutert. Die Längsbewehrungsdrähte 1 werden von nicht dargestellten Haspeln abgezogen, durchlaufen anschließend vorzugsweise eine Richtsatzanlage und treten in die Schweißstraße ein. In Fig. 4 sind der Übersichtlichkeit halber nur drei der Längsbewehrungsdrähte 1 gezeigt. Die Querdrähte, die für die Gitterträgerherstellung gemäß Fig. 2 durch Bügelschlangen gebildet sind, werden ebenfalls von Haspeln abgezogen, zu Bügelschlangen geformt und mit den Längsbewehrungsstäben 1 verschweißt. In diesem Falle stellen die mit 2 bezeichneten Linien der Fig. 4 die Mittellinien der Schlaufen dar. Für die Mattenherstellung gemäß Fig. 3 können die Querdrähte 2 in der Anlage abgelängt oder bereits abgelängt zugeführt werden. Die automatische Fertigungsanlage verschweißt in regelmäßigen kontinuierlichen Arbeitstakten die Drähte 1 und 2 zu endlosen Bewehrungsgebilden, wobei der Vorschubweg pro Arbeitstakt mit a bezeichnet ist. Der Abstand zwischen zwei Querdrähten 2 beträgt dabei ein ganzzahliges Vielfaches des Vorschubweges a, vorzugsweise den einfachen Vorschubweg. Er kann jedoch auch 2a oder 3a betragen, bzw. über die Länge des entstehenden Bewehrungselementes variieren. Um nun die zur Anpassung an den Momentenverlauf M (Fig. 1) erforderlichen Zusatzstäbe 13, von denen der Übersichtlichkeit halber in Fig. 4 nur ein einziger gezeigt ist, und die im endlosen Bewehrungsgebilde nicht kontinuierlich zugeführt aufscheinen, in den regelmäßigen getakteten Arbeitsablauf als ungeschnittene Bewehrungsdrähte 3 einbringen zu können, obwohl deren Länge momentenbedingt oder verschweißungsbedingt im allgemeinen nicht einem ganzzahligen Vielfachen an des regelmäßigen Vorschubweges a entspricht, wird in folgender Weise vorgegangen.

Beim Anlaufen der Fertigung werden einige Arbeitstakte lang Bewehrungsdrähte 1 und Querdrähte 2 verbunden. Nach einer gewissen Anzahl von Takten, die sich nach der Länge des herzustellenden Bewehrungselementes 10 und der momentenbedingten oder verschweißungsbedingten Länge b des Zusatzstabes 13 richtet, wird das vordere Ende jedes zusätzlichen Bewehrungsdrahtes 3 in den regelmäßigen Ablauf eingegliedert und taktweise eingeschweißt. Nach der der Länge b entsprechenden Zahl von Takten bzw. Verschweißungen, wird jeder Bewehrungsdraht 3 unmittelbar nach der letzten Schwei- ßsteIle geschnitten. Dies bedeutet eine Unterbrechung des regelmäßigen Vorschubs jedes zusätzlichen Bewehrungsdrahtes 3. Die auf diese Weise eingeschweißten Zusatzstäße 13 sind momentendeckend im Bewehrungselement 10 angeordnet, sobald dieses entlang der strichpunktierten Linie in Fig. 4 beim Verlassen der Anlage abgetrennt wird. Die Zusatzstäbe 13 stehen weiters, soferne sie an Querstäben 12 verschweißt sind, um die Überstände c₁, _{C2} vor, sodaß die in diesem Fall verschweißungsbedingte Länge b, die über der momentenbedingten Länge liegen muß, sich aus einem ganzzahligen Vielfachen an zuzüglich der Überstände C₁, c₂ zusammensetzt.

Das Ende jedes im Vorschub unterbrochenen Bewehrungsdrahtes 3 befindet sich auf Grund des Schnittes hinter einem Querdraht 2, nach jedem Takt des Arbeitsablaufes im selben Abstand von einem Querdraht 2 und kann daher zur Bildung des nächsten Zusatzstabes nicht an seinem Ende mit einem Querdraht 2 verschweißt werden. Er wird daher während seiner Ruhepause durch eine gesonderte, gesteuerte Vorschubeinrichtung erfaßt und um den Differenzbetrag d, der sich aus der momenten- oder verschweißungsbedingten Länge b abzüglich des ganzzahligen Vielfachen an ergibt, vorgeschoben, sodaß er wiederum den verschweißungsbedingten Überstand _{C1} aufweist, sobald er in den regelmäßigen Arbeitsablauf eingegliedert wird (siehe linken Teil der Fig. 4).

Wird jeder zusätzliche Bewehrungsdraht 3 nicht an einem Querdraht 2, sondern an einem Längsbewehrungsdraht 1 angeschweißt, so ist die Länge b ausschließlich momentenbedingt, da an jeder beliebigen Stelle die Verschweißung des Endes des zusätzlichen Drahtes 3 erfolgen kann. Es ist aber auch in diesem Fall, wenn die momentenbedingte Länge b nicht einem ganzzahligen Vielfachen an des Vorschubweges a entspricht, eine gesonderte Verschiebung des zusätzlichen Bewehrungsdrahtes 3 während seines Stillstandes notwendig, da bei Wiedereingliederung des Drahtes 3 dessen momentendeckende Lage erreicht werden soll. Da die Begrenzungslinien des Doppelpfeiles a, bzw. deren Parallelen in Fig. 4 die Takt- bzw. Vorschubschritte darstellen, sind auch bei einer ausschließlich momentenbedingten Länge b, die nicht an ist, Überstände C_{1'} _{C2} gegeben, die zusammen den Differenzbetrag d bilden. Es ist daher zur Erreichung der momentendeckenden Lage in der Ruhepause der Sondervorschub des zusätzlichen Bewehrungsdrahtes 3 um den Differenzbetrag d erforderlich, obwohl die Verschweißung an jeder Stelle des Längsbewehrungsdrahtes 1 möglich ist. Dies führt aber weiters dazu, daß zumindest ein Paar von Schweißelektroden in der Vorschubrichtung verschiebbar sein muß, damit die Verschweißung der Enden des zusätzlichen Längsbewehrungsdrahtes 3 an jeder Stelle des Drahtes 1 erfolgen kann. Diese Verschiebung des nicht gezeigten Schweißelektrodenpaares erfolgt ebenfalls während des Stillstandes des Drahtes 3, sodaß es bei dessen Eingliederung bereits in der richtigen Schweißposition ist. Vorzugsweise sind zwei Elektrodenpaare vorgesehen, die beide verschiebbar sind, wobei das eine Paar um einen Teil _{C1} des Differenzbetrages d nach vorne und das andere um einen Teil c₂ nach hinten verschoben ist, und die beiden Elektrodenpaare jeweils die Hälfte der Verschweißungen durchführen, sodaß der um den Differenzbetrag d vergrößerte Abstand a zwischen zwei Schweißstellen in die Mitte des Zusatzstabes 13 zu liegen kommt. Anstelle des Sondervorschubes des zusätzlichen Bewehrungsdrahtes 3 um den Differenzbetrag d ist auch dessen negativer Vorschub, also die Rückziehung denkbar, wobei in diesem Falle die Differenz zum größeren ganzzahligen Vielfachen des regelmäßigen Vorschubweges a maßgeblich ist, die sich auf a minus d beläuft.

Die Steuerung des gesonderten Vorschubes bereitet keine Schwierigkeiten. Da gegenüber bekannten Einrichtungen die Führung und Manipulation geschnittener Zusatzstäbe entfällt, wird die Funktionssicherheit und Produktionsgeschwindigkeit wesentlich erhöht.

## Patentansprüche

1. Verfahren zum Herstellen eines aus parallel verlaufenden Längsbewehrungsstäben (11) und entlang diesen verteilten Querstäben (12) bestehenden Bewehrungselementes (10), in das zur Anpassung des Gesamtquerschnittes der Längsbewehrung an den Momentenverlauf (M) eines vorwiegend auf Biegung beanspruchten Stahlbetonbauteiles (A) mindestens ein Zusatzstab (13) parallel zu den Längsbewehrungsstäben (11) eingeschweißt ist, wobei Querdrähte (2) und von Haspeln abgezogene Längsbewehrungsdrähte (1) einer automatischen Fertigungsanlage zugeführt und in dieser in regelmäßigen Arbeitstakten kontinuierlich verschweißt werden, wobei weiters mindestens ein zusätzlicher Bewehrungsdraht (3) ebenfalls von einer Haspel abgezogen und als Zusatzstab (13) in momentendeckender Lage und Länge eingeschweißt wird, worauf das Bewehrungselement (10) abgeschnitten wird, dadurch gekennzeichnet, daß jeder zusätzliche Bewehrungsdraht (3), dessen Vorschubweg während seiner Verschweißung dem in jedem Arbeitstakt gleichen Vorschubweg (a) der Längsbewehrungsdrähte (1) gleichgesetzt wird, hinter der momentenbedingt letzten Schweißstelle geschnitten und damit der Vorschub unterbrochen wird, worauf der zusätzliche Bewehrungsdraht (3) während der bis zur nächsten Verschweißung folgenden Arbeitstakte immer dann, wenn seine momentenbedingte oder verschweißungsbedingte Länge (b) größer als ein ganzzahliges Vielfaches des Vorschubweges (a) ist, von einer gesondert steuerbaren Vorschubeinrichtung um den Differenzbetrag (d) verschoben wird.

2. Verfahren nach Anspruch 1, wobei der zusätzliche Bewehrungsdraht (3) mit den Querdrähten (2) verschweißt ist, und jedes Ende einen verschweißungsbedingten Überstand (cᵢ, c2) über den Querdraht (2) bildet, dadurch gekennzeichnet, daß während der bis zur nächsten Verschweißung folgenden Abeitstakte der zusätzliche Bewehrungsdraht (3) um die Summe der beiden Überstände (d) vorgeschoben wird.

3. Verfahren nach Anspruch 1, dadurch gekennzeichnet, daß der zusätzliche Bewehrungsdraht (3) mit dem Längsdraht (1) so verschweißt wird, daß die erste und letzte Schweißstelle unmittelbar am Ende des Zusatzstabes (13) zu liegen kommen, wobei zumindest ein Paar von Schweißelektroden in die jeweilige Lage des Endes des Zusatzstabes (13) verschoben wird.

4. Verfahren nach Anspruch 3, dadurch gekennzeichnet, daß der zusätzliche Bewehrungsdraht (3) mittels zweier Schweißelektrodenpaare angeschweißt wird, von denen das vordere Schweißelektrodenpaar um einen ersten Teil des Differenzbetrages (d) in die Lage des vorderen Endes, und das hintere Schweißelektrodenpaar um den verbleibenden Teil des Differenzbetrages (d) nach hinten verschoben wird, wobei die Verschweißungen etwa bis zur Mitte der momentenbedingten Länge (b) des Zusatzstabes (13) vom vorderen und die übrigen Verschweißungen vom hinteren Schweißelektrodenpaar durchgeführt werden.

## Claims

1. Method for the production of a reinforcing element (10) comprising parallel extending longitudinal reinforcing rods (11) and transverse rods (12) arranged therealong, into which at least one supplementary rod is welded parallel to the longitudinal reinforcing rods (11) to conform the total cross-section of the longitudinal reinforcement to the moment curve (M) of a predominantly flexurally stressed structural element (A), transverse wires (2) and longitudinal reinforcing wires (1) unwound from reels being fed to an automatic production system and therein continuously welded in regular operating steps, further at least one supplemental reinforcing wire (3) also being unwound from a reel and welded as supplementary rod (13) in moment-conform position and length, whereupon the reinforcing element (10) is severed, characterized in that each supplemental reinforcing wire (3), whose feed path is during welding thereof equated to the feed path (1) of the longitudinal reinforcing wires (1) which is equal in each operating step, is cut after the moment-dependent last weld joint and that hence the forward feed is interrupted, whereupon, when its moment-dependent or welding-dependent length (b) is greater than an integral multiple of the feed path (a), the supplemental reinforcing wire (3) is displaced by the difference (d) by a separate controllable feed device.

2. Method according to claim 1, in which the supplemental reinforcing wire (3) is welded to the transverse wires (2), and each end forms a welding-dependent projection (_{C1'} c2) beyond the transverse wire (2), characterized in that the supplemental reinforcing wire (3) is fed forward by the sum of the two projections (d) during the operating steps following until the next welding.

3. Method according to claim 1, characterized in that the supplemental reinforcing wire (3) is welded to the longitudinal wire (1) such that the first and the last weld joint lie directly at the end of the supplemental rod (13), at least one pair of welding electrodes being moved into the respective position of the end of the supplemental rod (13).

4. Method according to claim 3, characterized in that the supplemental reinforcing wire (3) is welded by means of two pairs of welding electrodes, the front pair of welding electrodes being moved by a first part of the difference (d) into the position of the front end, and the rear pair of welding electrodes being moved backward by the remaining part of the difference (d), the welding joints to substantially the center of the moment-dependent length (b) of the supplemental rod (13) being carried out by the front pair of welding electrodes and the other welding joints by the rear pair of welding electrodes.

## Revendications

1. Procédé de fabrication d'un élément d'armature (10) composé de barres longitudinales (11) disposées parallèlement l'une à l'autre et de barres transversales (12) espacées le long des barres longitudinales dans lequel au moins un élément supplémentaire (13) est soudé parallèlement aux barres longitudinales (11) pour adapter la section complète de l'armature longitudinale à la courbe des moments (M) d'un élément en béton armé (A) essentiellement sollicité en flexion, en amenant des barres transversales (2) et des barres longitudinales (1) déroulées de dévidoirs d'une installation de fabrication automatique et en les soudant dans cette dernière en continu et à cadence régulière, une barre d'armature supplémentaire au moins (3) étant également déroulée d'un dévidoir et soudée en tant qu'élément supplémentaire (13) dans une position et une longueur couvrant les moments, l'élément d'armature (10) étant ensuite coupé, caractérisé en ce que chaque barre d'armature supplémentaire (3) dont la course d'avance pendant la soudure est rendue égale à la course d'avance (a) des barres d'armature longitudinales (1) lors de chaque cycle de travail, est coupée derrière le dernier point de soudure en fonction des moments et que l'avance est ainsi interrompue, la barre d'armature supplémentaire (3) étant pendant les cycles de travail se déroulant jusqu'à la soudure suivante et à chaque fois que sa longueur en fonction des moments ou de la soudure (b) est supérieure à un multiple entier de la course d'avance (a), poussée par un dispositif d'avance commandé séparément pour couvrir la différence (d).

2. Procédé selon la revendication 1, la barre d'armature supplémentaire (3) étant soudée aux barres transversales (2) et chaque bout formant une extrémité en porte-à-faux (cₗ, Cz) dépassant la barre transversale (2) en fonction de la soudure, caractérisé en ce que la barre d'armature supplémentaire (3) est avancée de la somme des deux extrémités en porte-à-faux (d) pendant les cycles de travail jusqu'à la prochaine soudure.

3. Procédé selon la revendication 1, caractérisé en ce que la barre d'armature supplémentaire (3) est soudée à la barre longitudinale (1) de façon à ce que le premier et le dernier point de soudure se trouvent directement à l'extrémité de la barre supplémentaire (13), une paire au moins d'électrodes de soudure étant déplacée dans chaque position de l'extrémité de la barre supplémentaire (13).

4. Procédé selon la revendication 3, caractérisé en ce que la barre d'armature supplémentaire (3) est soudée à l'aide de deux paires d'électrodes de soudure, la paire d'électrodes de soudure avant étant déplacée d'une partie de la différence (d) pour venir en position de l'extrémité avant et la paire d'électrodes de soudure arrière couvrant le solde de la différence (d) vers l'arrière, la soudure étant réalisée à peu près jusqu'à la moitié de la longueur (b) de la barre supplémentaire (13) en fonction des moments par la paire d'électrodes de soudure avant et les autres soudures par la paire d'électrodes de soudure arrière.
